# EUROPÄISCHE PATENTSCHRIFT

(11) **EP 0 068 231 B1**
(45) Veröffentlichungstag und Bekanntmachung des Hinweises auf die Patenterteilung: **08.04.1987**
(21) Anmeldenummer: 82105119.0
(22) Anmeldetag: 11.06.1982
(51) Int. Cl.: C10G 1/00, C10G 49/00

(54) **Verfahren zur Hydrierung von Kohle, Schweröl, Bitumen und dergl.**
Process for the hydrogenation of coal, heavy oil, bitumen and the like
Procédé d'hydrogénation des charbons, d'huile lourde, du bitume etc.

(30) Priorität: 13.06.1981 DE 3123535
(43) Veröffentlichungstag der Anmeldung: 05.01.1983
(73) Patentinhaber: VEBA OEL Technologie GmbH, 45896 Gelsenkirchen (DE)
(72) Erfinder: Graeser, Ulrich, Dr. Dipl.-Chem., D-4350 Haltern (DE); Niemann, Klaus, Dr. Dipl-Chem., D-4200 Oberhausen 14 (DE)
(74) Vertreter: Lindner, Wolfgang

## Beschreibung

Die Erfindung bezieht sich auf die Abtrennung von Flüssigprodukten aus den Heißabscheider-Rückständen der Sumpf- oder kombinierten Sumpf- und Gasphasenhydrierung von Kohle, Schweröl, Bitumen und ähnlichen Ausgangsprodukten, wie Rückständen der Top-oder Vakuumdestillation von Rohöl.

Es ist zum Beispiel aus W. Krönig "Die katalytische Druckhydrierung von Kohlen, Teeren und Mineralölen", Berlin/Göttingen/Heidelberg 1950 bekannt, daß Kohle, Schweröle, Bitumen sowie andere Rückstände sich in leicht siedende Kohlenwasserstoffgemische umwandeln lassen, indem man sie mit Wasserstoff und Katalysator, gegebenenfalls auch mit einem aus dem Produkt stammenden Anmaischöl mischt und diese Mischung beim Druck von 50 - 700 bar, vorzugsweise 100 - 325 bar in einem Erhitzer auf 200 - 500° C, vorzugsweise 350 - 450° C erhitzt. Nach Durchlaufen eines Vorheizers wird die Mischung von unten durch ein Reaktorsystem geführt, in dem bei Temperaturen zwischen 250 und 550° C, vorzugsweise 380 - 480° C Hydrocrackreaktionen ablaufen, die zu einer Spaltung großer Moleküle sowie zu deren partieller Entschwefelung, Denitrifizierung und Entoxigenierung führen.

Als Katalysatoren werden vorzugsweise Einwegkatalysatoren verwendet. Bei der Hydrierung von Kohle sind dies zum Beispiel Molybdänsäure, Zinnoxalat/Ammonchlorid, Bayermasse und Luxmasse. Für die Hydrierung von Schweröl und Bitumen werden Katalysatoren eingesetzt, die auf einem Träger, wie aktiver Kohle oder insbesondere Koks katalytisch wirksame Metallverbindungen zum Beispiel von Wolfram, Molybdän, Blei, Zinn, Chrom, Kobalt und Nickel, insbesondere von Eisen enthalten. Die Katalysatoren werden in Mengen bis 10 Gew.0/o, bezogen auf das Einsatzprodukt, insbesondere 1 bis 6 Gew.% eingesetzt. Als besonders wirksam haben sich Eisenverbindungen, die unter den Reaktionsbedingungen in Eisensulfid übergehen, wie Eisensulfat in Mengen von 2 bis 7 Gew.% auf aktiver Kohle oder Koks erwiesen.

Vom Kopf des Reaktorsystems gelangt die Reaktionsmischung in einen Heißabscheider, von dessen Kopf gas- und dampfförmige Reaktionsprodukte, die den wesentlichen Teil der Flüssigproduktausbeute enthalten, von dessen Fuß nicht umgesetztes Einsatzmaterial, Asphaltene, Katalysator sowie ein gewisser Schwer- und Mittelölanteil als Heißabschlamm abgezogen werden. Der Heißabscheider, der auch aus einem System von mehreren in Serie geschalteten Abscheidern bestehen kann, wird bei Temperaturen betrieben, die bis zu 100°C, vorzugsweise 20 bis 40° C unterhalb der Reaktortemperatur liegen.

In FR-A-23 74401 ist beschrieben, bei einem Verfahren zur Umwandlung eines Festbrennstoffes in einen Flüssigbrennstoff, bei dem eine Mischung aus Festbrennstoffteilchen und Lösungsmittel hergestellt wird, die Mischung bei erhöhtem Druck und erhöhter Temperatur zu erhitzen und den flüssigen Teil des Abstroms der Heizzone in eine Strippzone einzugeben. Hierbei wird ein Wasserstoffgas enthaltendes Gas als Strippmittel im Gegenstromkontakt zu dem gesamten flüssigen Reaktionsprodukt angewendet.

Die am Kopf des Heißabscheiders abgezogenen gas- bzw. dampfförmigen Produkte werden entweder in einem Kaltentspannungssystem abgeregelt und der weiteren Verarbeitung zugeführt, oder unter Reaktionsdruck auf kurzem Weg von oben in ein System von Reaktoren geleitet, in denen die gas- bzw. dampfförmigen Produkte an Festbettkatalysatoren weiterentschwefelt, denitrifiziert, entoxigeniert sowie gespalten werden (vgl. W. Urban "Erdölverarbeitung in der Scholvener 300 at-Kombi-Hydrierkammer" in Erdöl und Kohle, 8 (1955), S. 780 - 782). Auch die Produkte dieser "Kombi-Hydrierung" werden über ein Kaltabscheidersystem abgeregelt und der Weiterverarbeitung zugeführt.

Es ist bekannt, das am Fuße des Heißabscheiders abgezogene Produkt zur Erhöhung der Flüssigproduktausbeute zu nutzen, indem dieses Produkt einer Vakuumdestillation bzw. einer Schwelung unterwerfen wird. Es kann auch teilweise in den Sumpfphasereaktor zurückgeführt werden. Diese Rückführung hat den Nachteil, daß der Asphaltenspiegel im Reaktor ansteigt, wodurch die Verkokungsneigung des Reaktionsgutes größer wird. Destillation bzw. Schwelung sind wegen der speziellen Art der Abschlämme schwer zu beherrschen und ermöglichen zum Teil auch aus prinzipiellen Gründen - Schwelung - eine nur begrenzte Flüssigproduktausbeute.

Erfindungsgemäß wird die Flüssigproduktausbeute der Sumpf- bzw. kombinierten Sumpf- und Gasphasehydrierung dadurch erhöht, daß vom Fußprodukt des Heißabscheiders ein Teil der flüssigen Bestandteile mit Hilfe von Prozeßgasen abgetrennt, gestrippt wird. Hierfür wird das Prozeßgas bei Temperaturen zwischen 20 und 300°C, vorzugsweise 50 bis 200°C und einem Druck zwischen 10 und 300 bar, vorzugsweise 50 bis 200 bar durch das Produkt geleitet. Als Strippgas kann jedes im Verfahren anfallende Gas, vorzugsweise eine durch Waschen aus dem Prozeßgas angereicherte, Methan, Ethan, Propan, Butane und Pentane, insbesondere hohe Gehalte an Propan, Buten und/oder Pentan enthaltende Fraktion verwendet werden.

Die Behandlung des Heißabschlammes mit den Prozeßgasen erfolgt zweckmäßig kontinuierlich dadurch, daß ein mit dem Heißabscheidersystem gekoppelter Druckbehälter von oben mit dem Heißabschlamm und von unten mit den Prozeßgasen beschickt wird. Das Gewichtsverhältnis Heißabschlamm : Prozeßgas beträgt 1 : 10, vorzugsweise 1 : 3, der Durchsatz 0,2 bis 2,0 m³, vorzugsweise 0,3 bis 0,6 m³ Abschlamm pro m³ Druckbehälter-Volumen und pro Stunde.

Das Strippgas kann von den mitgeführten Bestandteilen des Hydrierrückstandes durch Druckminderung auf 100 bis 1 bar, vorzugsweise 70 bis 30 bar oder Temperaturerhöhung um 20 bis 150° C, vorzugsweise 50 bis 100⁰ C bzw. eine Kombination beider Maßnahmen, zum Beispiel eine Temperaturerhöhung um 20 bis 70° C bei einer Druckminderung auf 100 bis 50 bar befreit werden. Die Flüssigprodukte werden nach Aufwärmung im Gasphasereaktor raffiniert bzw. gespalten; im Falle der Kohlehydrierung dienen sie als asphaltenfreie Anmaischölkomponente. Das Strippgas kann nach Druckerhöhung mittels eines Kompressors oder eines Gebläses bzw. nach Kühlung erneut zur Abtrennung verwendet werden.

Der feststoffhaltige, an Metallen und Asphaltenen angereicherte Rückstand der Behandlung Heißabschlammes mit den Prozeßgasen wird durch den Gasdruck über ein Schleusensystem aus dem Prozeß entfernt und kann einer Vergasung zugeführt werden, um so den Wasserstoffbedarf des Hydrierprozesses abzudecken.

### Beispiel

In einem senkrecht stehenden Rohrreaktor von 4,5 I Inhalt wurden 4,0 kg/h eines Rückstandes der Vakuumdestillation von Arabian-Light-Rohöl mit 2 Nm³/h Wasserstoff bei 450°C und 280 bar hydriert. Dem Vakuumrückstand waren 5 Gew.% eines feinteiligen Kokses zugesetzt, auf den 50 g FeSOJkg Koks aufgetragen waren. Von dem am Kopf des Reaktors abgeführten Hydrierprodukt wurden in einem bei 420° C gefahrenen Heißabscheider 1,6 kg/h Heißabschlamm abgezogen.

Dieser Heißabschlamm wurde in einem nachgeschalteten, mit Einbauten zur Gas- und Flüssigkeitsverteilung versehenen Behälter von 5 1 Inhalt bei 200 bar und 150° C mit 4,8 kg/h einer Propan-Butan-Mischung (Propan : Butan-Gewichtsverhältnis 3 : 2) behandelt. Das gasförmige Produkt wurde auf 40 bar entspannt, wobei sich 0,9 kg/h eines Flüssigproduktes mit einem Siedeende von 520°C abschied. Das Produkt war frei von Asphaltenen und Metallen, sein H/C-Verhältnis betrug 1,3; der Gehalt an Schwefel lag bei 1,5 Gew.%.

Im Rückstand waren die Feststoffe auf 28 Gew.% angereichert; der Rückstand enthielt alle Metalle, die mit dem Öi und dem Einwegkatalysator in den Prozeß eingetragen worden waren.

## Patentansprüche

1. Verfahren zur Hydrierung von Kohle, Schweröl, Bitumen oder dergl. bei Temperaturen zwischen 250 und 550° C, vorzugsweise zwischen 380 und 480° C und Drücken zwischen 50 und 700 bar, vorzugsweise zwischen 100 und 325 bar, bei dem die Reaktionsmischung vom Kopf des Reaktorsystems in einen Heißabscheider geführt wird, aus welchem die gas- und dampfförmigen Reaktionsprodukte von dem auch einen gewissen Schwer- und Mittelölanteil enthaltenden Heißabschlamm abgetrennt werden, Abscheidung des Heißabschlammes bei Temperaturen bis zu 100°C, vorzugsweise 20 bis 40° C unterhalb der Hydriertemperatur, dadurch gekennzeichnet, daß der Heißabschlamm bei Temperaturen zwischen 20 und 300°C und einem Druck zwischen 10 und 300 bar mit Prozeßgasen gestrippt wird.

2. Verfahren nach Anspruch 1, dadurch gekennzeichnet, daß als Prozeßgas ein Methan, Ethan, Propan, Butane und Pentane enthaltendes Gas eingesetzt wird.

3. Verfahren nach einem der Ansprüche 1 bis 2, dadurch gekennzeichnet, daß das Strippen bei Temperaturen zwischen 50 und 200° C vorgenommen wird.

4. Verfahren nach einem der Ansprüche 1 bis 3, dadurch gekennzeichnet, daß das Strippen bei Drücken zwischen 50 und 200 bar vorgenommen wird.

5. Verfahren nach einem der Ansprüche 1 bis 4, dadurch gekennzeichnet, daß das Strippgas durch eine Verminderung des Druckes auf 100 bis 1, vorzugsweise auf 70 bis 30 bar von den aus dem Heißabschlamm mitgeführten Produkten befreit wird.

6. Verfahren nach einem der Ansprüche 1 bis 4, dadurch gekennzeichnet, daß das Strippgas durch eine Erhöhung der Temperatur um 20 bis 150°C, vorzugsweise um 50 bis 100°C von den aus dem Heißabschlamm entfernten Produkten befreit wird.

7. Verfahren nach Anspruch 5 und 6, dadurch gekennzeichnet, daß das Strippgas durch eine Erhöhung der Temperatur um 20 bis 70° C und eine Verminderung des Druckes auf 100 bis 50 bar von den aus dem Heißabschlamm entfernten Produkten befreit wird.

8. Verfahren nach einem der Ansprüche 1 bis 7, dadurch gekennzeichnet, daß das Strippgas durch Erhöhung seines Druckes und/oder Absenkung seiner Temperatur zur erneuten Trennung wiederverwendbar gemacht wird.

## Claims

1. Process for the hydrogenation of coal, heavy oil, bitumen or the like at temperatures between 250 and 550°C, preferably between 380 and 480° C and under pressures between 50 and 700 bar, preferably between 100 and 325 bar, wherein the reagent mixture is passed from the top of the reactor system to a hot separator, where the gaseous and vaporous reaction products are separated from the hot sludge which also contains certain proportions of heavy oil and middle oil, and the hot sludge is separated off at temperatures which are up to 100° C, preferably 20 to 40° C, below the hydrogenation temperature, characterized in that the hot sludge is stripped with process gases at temperatures between 20 and 300⁰ C and under a pressure between 10 and 300 bar.

2. Process according to Claim 1, characterized in that a gas containing methane, ethane, propane, butanes and pentanes is used as the process gas.

3. Process according to one of Claims 1 to 2, characterized in that stripping is carried out at temperatures between 50 and 200° C.

4. Process according to one of Claims 1 to 3, characterized in that stripping is carried out under pressures between 50 and 200 bar.

5. Process according to one of Claims 1 to 4, characterized in that the stripping gas is freed of the products, entrained from the hot sludge, by reducing the pressure to 100 to 1, preferably to 70 to 30 bar.

6. Process according to one of Claims 1 to 4, characterized in that the stripping gas is freed of the products, removed from the hot sludge, by increasing the temperature by 20 to 150⁰ C, preferably by 50 to 100° C.

7. Process according to Claims 5 and 6, characterized in that the stripping gas is freed of the products, removed from the hot sludge, by increasing the temperature by 20 to 70° C and reducing the pressure to 100 to 50 bar.

8. Process according to one of Claims 1 to 7, characterized in that the stripping gas is rendered suitable for reuse in further separation by increasing its pressure and/or lowering its temperature.

## Revendications

1°) Procédé pour l'hydrogénation de charbon, huile lourde, bitume ou similaire, à des températures comprises entre 250 et 550° C, de préférence entre 380 et 480° C, et à des pressions comprises entre 50 et 700 bars, de préférence entre 100 et 325 bars, dans lequel le mélange réactionnel est amené, de la tête du système réacteur, dans un séparateur à chaud, à partir duquel les produits de réaction, sous forme de gaz et de vapeur, sont séparés de la boue résiduelle du séparateur a chaud, contenant également une certaine fraction d'huiles lourdes et moyennes, la séparation de la boue du separateur à chaud à des températures de jusqu'à 100°C, de préférence de 20-40° C inférieures à la température d'hydrogénation, caractérisé en ce que la boue provenant du séparateur à chaud est strippée par des gaz de procédé, à des températures comprises entre 20 et 300°C et à une pression comprise entre 10 et 300 bars.

2°) Procédé selon la revendication 1, caractérisé en ce que l'on utilise comme gaz de procédé un gaz contenant du méthane, de l'éthane, du propane, des butanes et des pentanes.

3°) Procédé selon l'une quelconque des revendications 1 et 2, caractérisé en ce que l'on effectue le stripage à des températures comprises entre 50 et 200° C.

4°) Procédé selon l'une quelconque des revendications 1 à 3, caractérisé en ce que l'on effectue le stripage à des pressions comprises entre 50 et 200 bars.

5°) Procédé selon l'une quelconque des revendications 1 à 4, caractérisé en ce que le gaz de stripage est libéré des produits entraînés provenant de la boue de séparateur a chaud, par diminution de la pression à 100-1, de préférence à 70-30 bars.

6°) Procédé selon l'une quelconque des revendications 1 à 4 caractérisé en ce que le gaz de stripage est libéré des produits éliminés hors de la boue de séparateur a chaud, par une élévation de la température de 20-150°C, de préférence de 50-100° C.

7°) Procédé selon la revendication 5 et la revendication 6, caractérisé en ce que le gaz de stripage est libéré des produits éliminés hors de la boue de séparateur à chaud, par une élévation de la température de 20-70°C et une diminution de la pression à 100-50 bars.

8°) Procédé selon l'une quelconque des revendications 1 à 7, caractérisé en ce que le gaz de stripage est rendu réutilisable pour la nouvelle séparation, par élévation de sa pression et/ou diminution de sa température.
